# EUROPÄISCHE PATENTSCHRIFT

(11) **EP 2 129 975 B1**
(45) Veröffentlichungstag und Bekanntmachung des Hinweises auf die Patenterteilung: **14.07.2010**
(21) Anmeldenummer: 08709261.5
(22) Anmeldetag: 29.02.2008
(51) Int. Cl.: F24J 3/00

(54) **WÄRMEKRAFTANLAGE**
THERMAL POWER PLANT
CENTRALE THERMIQUE

(30) Priorität: 20.03.2007 DE 202007004267 U
(43) Veröffentlichungstag der Anmeldung: 09.12.2009
(73) Patentinhaber: La Frazia, Carlos, 58566 Kierspe (DE)
(72) Erfinder: La Frazia, Carlos, 58566 Kierspe (DE)
(74) Vertreter: Haverkamp, Jens
(86) Internationale Anmeldenummer: PCT/EP2008/052508
(87) Internationale Veröffentlichungsnummer: WO 2008/113671

(56) Entgegenhaltungen:
- WO-A-00/42362
- DE-C1- 4 341 209
- US-A- 4 434 934
- US-A- 6 126 082

## Beschreibung

Die Erfindung betrifft eine Wärmekraftanlage mit einer Einrichtung zum Erzeugen von Kompressionswärme, umfassend einen Pumpenkreis mit einer Pumpe zum Fördern einer Flüssigkeit, insbesondere von Öl durch eine Drossel, und mit einem Wärmetauscher zum Übertragen von Wärme aus der erwärmten Flüssigkeit auf ein zu erwärmendes, durch den Wärmetauscher gefördertes Fluid, wobei die Anlage einen Flüssigkeitsbehälter umfasst und der Pumpenkreis als offener Kreislauf ausgebildet ist, indem die durch die Drossel zu pumpende Flüssigkeit aus dem Flüssigkeitsbehälter abgezogen und die durch die Drossel geförderte erwärmte Flüssigkeit in den Flüssigkeitsbehälter zurückgeführt wird. Ferner betrifft die Erfindung ein Verfahren zum Erzeugen von Kompressionswärme mit einer durch eine Drossel in den Flüssigkeitsbehälter gepumpten Flüssigkeit und zum Übertragen der erzeugten Kompressionswärme auf ein zu erwärmendes Fluid.

In DE 31 00 810 A1 ist eine solche Wärmekraftanlage und ein solches Verfahren beschrieben. Bei der in diesem Dokument beschriebenen Anlage wird in den Pumpenkreislauf Öl mittels einer elektrischen Pumpe gefördert. Der Pumpenkreislauf ist in sich geschlossen. Lediglich zum Ausgleich ist dieser Kreislauf über eine Belüftungsleitung mit einem Ölausgleichsbehälter verbunden. Das aus einem Ölsammelbehälter über eine Saugleitung angesaugte Öl wird über eine Druckleitung durch eine Drossel gefördert. Infolge der Komprimierung des Öls wird dieses erwärmt, so dass das die Drossel verlassende Öl gegenüber dem von der Pumpe geförderten Öl eine höhere Temperatur aufweist. An den Ausgang der Drossel ist ein Heizschlangensystem als Wärmetauscher angeschlossen. Das Heizschlangensystem befindet sich in einem Stahlbehälter, in den über einen Zulauf Wasser zugeführt und über einen Ablauf Wasser abgezogen werden kann. Der Kaltwasserzulauf befindet sich im Bereich des Bodens des Stahlbehälters; der Ablauf ist im Bereich des oberen Abschlusses angeordnet. Das in den Stahlbehälter eingebrachte Kaltwasser wird von der von dem Heizschlangensystem infolge des Durchströmens des erwärmten Öls abgegebenen Wärme erwärmt. Folglich kann über dem Wasserablauf erwärmtes Wasser abgezogen werden. Ein Regler dient der Temperaturerfassung des in dem Stahlbehälter befindlichen Wassers und steuert in Abhängigkeit von der gemessenen Temperatur die Pumpe an.

Auf JP 56119490 A ist eine Wärmekraftanlage bekannt, bei der der Pumpenkreis als offener Kreislauf ausgebildet ist. Ein mit Öl gefüllter Flüssigkeitsbehälter dient als Ölausgleichsbehälter und als Behälter zum Anordnen eines Wärmetauschers. Als Wärmetauscher dient ein Heizschlangensystem, welches zum Übertragen von Wärme aus der durch die Kompressionswärme erwärmten Flüssigkeit von dem zu erwärmenden Fluid durchströmt ist. Bei dieser Anlage wird über den Wärmetauscher der durch die Kompressionswärme erwärmten, in dem Flüssigkeitsbehälter befindlichen Flüssigkeit Wärme entzogen. Mit Ausnahme einer Ansaugöffnung und einer Auslauföffnung befinden sich die Aggregate des Pumpenkreises außerhalb des Flüssigkeitsbehälters. Eine Erwärmung des in dem Wärmetauscher geförderten, zu erwärmenden Fluids erfolgt in nennenswertem Maße nur, wenn der Pumpenkreis in Betrieb ist. Daher arbeitet die in diesem Dokument beschriebene Anlage nicht sehr effizient.

Aus DE 43 41 209 C1 ist eine weitere Wärmekraftanlage bekannt geworden. Diese Wärmekraftanlage ist prinzipiell konzipiert wie die in DE 31 00 810 A1 beschriebene, unterscheidet sich von dieser jedoch dadurch, dass sich die Aggregate des Pumpenkreises in dem Flüssigkeitsbehälter befinden und an diesen ein Wärmetauscherkreis angeschlossen ist. Als Wärmetauscher dient ein Rohrheizschlangensystem, das in einem Wasserbehälter mit dem zu erwärmenden Wasser angeordnet ist. Eine Erwärmung des Brauchwassers erfolgt daher bei dieser Anlage wie bei der in DE 31 00 810 A1 beschriebenen. Als nachteilig wird bei dieser Anlage die nur relativ langsame Erwärmung des Brauchwassers sowie durch die Konzeption der Anlage bedingte Baugröße angesehen.

WO 00/42362 A beschreibt ein Heizsystem-Gerät mittels Wärmeverstärkung durch Ausnutzung von thermischen Schwankungen durch Umwandlung von elektrischer Energie in verstärkte Wärmeenergie. Bei diesem Gerät wird bereits vorhandene Wärme verstärkt. Genutzt wird für die Wärmeverstärkung die Abwärme eines oder mehrerer Elektromotoren. Zu diesem Zweck ist der zumindest eine Elektromotor innerhalb der zu erwärmenden Flüssigkeit angeordnet, um einen raschen Wärmeübergang zu erlauben.

Eine Wärmeerzeugung durch Kompressionswärme ist bei diesem vorbekannten Gerät nicht vorgesehen.

Auch wenn mit den vorbeschriebenen Wärmekraftanlagen elektrische Energie in Wärmeenergie gewandelt werden kann, besteht der Wunsch, vor allem den Wirkungsgrad dieser Wärmekraftanlagen zu verbessern und wenn möglich die Baugröße zu verringern.

Ausgehend von der als nächstkommend angesehenen JP 56119490 A liegt der Erfindung somit die Aufgabe zugrunde, eine eingangs genannte Wärmekraftanlage dergestalt zu verbessern, dass ihr Wirkungsgrad verbessert ist. Ferner liegt der Erfindung die Aufgabe zugrunde, das eingangs genannte Verfahren zum Erzeugen von Kompressionswärme und zum Übertragen der erzeugten Kompressionswärme auf ein zu erwärmendes Fluid entsprechend zu verbessern.

Die vorrichtungsbezogene Aufgabe wird erfindungsgemäß durch eine Wärmekraftanlage mit den Merkmalen des Anspruchs 1 gelöst.

Die verfahrensbezogene Aufgabe wird durch ein Verfahren mit den Merkmalen des Anspruchs 15 gelöst.

Bei einer solchen Wärmekraftanlage ist ein Wärmetauscher (Wärmeübertrager) eingesetzt, bei dem zum Bewirken der Wärmeübertragung von der durch die Kompressionswärme erwärmten Flüssigkeit auf das zu erwärmende Fluid, beispielsweise Brauchwasser ein Wärmetauscher eingesetzt ist, bei dem beide Fluide - erwärmte Flüssigkeit und zu erwärmendes Fluid - zum Bewirken der Wärmeübertragung aktiv gefördert werden. Von Vorteil bei Einsatz eines solchen Wärmetauschers ist nicht nur die besonders effektive Wärmeübertragung, sondern auch die Tatsache, dass der Wärmetauscher zum Fördern der durch die Kompressionswärme erwärmten Flüssigkeit in einen offenen Wärmetauscherkreis unter Verwendung der in dem Flüssigkeitsbehälter der Anlage befindlichen Flüssigkeit, insbesondere Öl eingeschaltet ist. Den Betrieb dieses Wärmetauscherkreises macht man sich zunutze, um durch Ansaugen von Flüssigkeit aus dem Flüssigkeitsbehälter und Ausstoßen bzw. Zurückgeben derselben in den Flüssigkeitsbehälter die darin enthaltene Flüssigkeit zu durchmischen. Dieses hat zur Folge, dass sich die am Ausgang des Wärmetauschers in den Flüssigkeitsbehälter der Anlage aus dem Wärmetauscherkreis zurückgeführte kühlere Flüssigkeit mit der übrigen, in dem Flüssigkeitsbehälter befindlichen Flüssigkeit durchmischt. Dabei ist der Wärmetauscherkreis zweckmäßigerweise dergestalt mit seinem Ein- und Ausgang innerhalb des Flüssigkeitsbehälters angeordnet, damit in den Durchmischungsprozess möglichst die gesamte, in dem Flüssigkeitsbehälter enthaltene Flüssigkeit einbezogen ist. Bei einem Betrieb des Wärmetauscherkreises kann also die gesamte in der Flüssigkeit des Flüssigkeitsbehälters gespeicherte Wärme genutzt werden. Einer Ausbildung von kühleren Flüssigkeitsbereichen innerhalb des Flüssigkeitsbehälters, aus denen Flüssigkeit zum Beaufschlagen des Wärmetauschers abgesaugt werden könnte, ist daher vermieden. Daher braucht der Pumpenkreis zum Bewirken eines wirksamen Wärmeüberganges auf das in dem Wärmetauscher zu erwärmende Fluid nicht nur in zeitlichen Abständen betrieben zu werden, typischer Weise erst dann, wenn die Temperatur der durch die Kompressionswärme erwärmten Flüssigkeit in dem Behälter einen unteren Schwellwert unterschritten hat, um diese wieder auf ihre obere Schwellwerttemperatur zu erwärmen. Somit hat das Vorsehen des Wärmetauscherkreises zum Fördern von erwärmter Flüssigkeit durch den Wärmetauscher nicht nur Vorteile hinsichtlich einer verbesserten Wärmeübertragung, sondern auch hinsichtlich des Ausnutzens der durch den Betrieb des Pumpenkreises erzeugten Wärme. Zum Abziehen von Wärme aus der Flüssigkeit braucht lediglich der Wärmetauscherkreis zu arbeiten. Eine zu diesem Zweck beispielsweise eingesetzte Umwälzpumpe arbeitet jedoch verglichen mit einer solchen für den Pumpenkreis benötigten mit erheblich weniger Energie. Mit anderen Worten: Durch die für die Gewinnung der Kompressionswärme verwendete Flüssigkeit bereitgestellte Speicherkapazität wird insgesamt, zumindest weitestgehend und nicht nur lokal bei abgeschaltetem Pumpenkreis genutzt. Damit bestimmt bei dieser Wärmekraftanlage auch die Menge der in dem Pumpenkreis, dem Wärmetauscherkreis und in dem Flüssigkeitsbehälter enthaltene Flüssigkeit die Wärmespeicherkapazität die Frequenz, mit der die Pumpe des Pumpenkreises zum Anheben der Temperatur der Flüssigkeit in dem Flüssigkeitsbehälter betrieben werden muss. In dem Flüssigkeitsbehälter enthaltene Flüssigkeit weist somit unabhängig vom Betrieb des Pumpenkreises eine gleichmäßige Temperaturverteilung auf. Als Wärmetauscher kann beispielsweise ein Plattenwärmetauscher eingesetzt sein.

Die Durchmischung der in dem Flüssigkeitsbehälter enthaltenen Flüssigkeit durch den Betrieb des Wärmetauscherkreises wird unterstützt davon, dass auf der einen Seite Flüssigkeit angesaugt und auf der anderen Seite Flüssigkeit ausgestoßen wird und dadurch innerhalb des Flüssigkeitsbehälters eine für die Durchmischung gewünschte Umwälzströmung rascher ausgebildet wird.

Zum Erzielen einer besonders wirksamen Durchmischung ist gemäß einem Ausführungsbeispiel vorgesehen, dass die Ansaugöffnung des Wärmetauscherkreises und die auslaufseitige Öffnung desselben mit einem zum Ausbilden der gewünschten Umsetzung ausreichend großen Abstand zueinander bezogen auf die Länge bzw. den Durchmesser des Flüssigkeitsbehälters angeordnet sind und/oder strömungstechnisch so ausgerichtet sind, dass sich die gewünschte Umwälzung einstellt. Die Ansaugöffnung und die auslaufseitige Öffnung müssen nicht notwendigerweise die körperliche Ansaugöffnung und Auslauföffnung des Wärmetauschers selbst bezüglich dieses Wärmetauscherkreises sein. Vielmehr wird man bevorzugt an den körperlichen Ansaugstutz des Wärmetauschers sowie an den auslaufseitigen Stutzen jeweils ein Rohrstück oder ein Schlauchstück anschließen, um die in Bezug auf die Durchmischung relevanten Öffnungen des Wärmetauscherkreises an die diesbezüglich vorgesehenen Positionen innerhalb des Flüssigkeitsbehälters anordnen zu können. Ausgenutzt werden kann auch der Pralleffekt von Wänden des Flüssigkeitsbehälters dergestalt, dass die auslaufseitige Öffnung des Wärmetauscherkreises in einem bestimmten Winkel zur benachbarten Wand des Flüssigkeitsbehälters angeordnet sein kann, um auf diese Weise das Ausbilden der Umwälzströmung zu unterstützen.

Neben dem vorbeschriebenen offenen Wärmetauscherkreis, in den die in dem Flüssigkeitsbehälter befindliche, durch die Kompressionswärme unmittelbar erwärmte Flüssigkeit eingebunden ist, durchströmt den Wärmetauscher ein zweiter Wärmetauscherkreis, in dem das zu erwärmende Fluid, beispielsweise Brauchwasser, etwa das Wasser für eine Gebäudeheizungsinstallation gefördert wird. Bei der Konzeption dieser Wärmekraftanlage braucht das zu erwärmende Brauchwasser aufgrund des Vorhandenseins der in dem Flüssigkeitsbehälter befindlichen Flüssigkeit als Wärmespeicher keinen eigenen Wärmespeicher. Daher kann dieser Wärmetauscherkreis unmittelbar in eine Brauchwassereinrichtung, beispielsweise an den Vor- und Rücklauf einer Heizungsanlage eingeschaltet sein. Im Falle des Anschließens der Wärmekraftanlage mit seinem der zu erwärmenden Flüssigkeit zugeordneten Wärmetauscherkreis an eine Gebäudeheizungsinstallation stellt der die nach Durchströmen des Wärmetauschers erwärmte Flüssigkeit ausgebende Ausgang des Wärmetauschers den Vorlauf und der Eingang dieses Wärmetauscherkreises den Rücklauf dar.

Als Flüssigkeit des Pumpenkreislaufes wird typischerweise ein Öl verwendet. Eingesetzt werden können beispielsweise Hydrauliköle oder Öle die als so genannte Thermoöle bezeichnet werden. Bei der Wahl des zu verwendenden Öles - gleiches gilt für unter Umständen andere eingesetzte Flüssigkeiten auch - wird man ein solches Öl einsetzen, welches auch bei der vorgesehenen erwärmten Temperatur noch eine ausreichende Viskosität aufweist, damit der zur Erzeugung der Kompressionswärme benötigte Druck pumpenseitig aufgebaut werden kann. Der Pumpenkreis dieser Wärmekraftanlage wird mit Drücken von 250 bar oder mehr betrieben. In Abhängigkeit von der Pumpenleistung können auch Drücke von 450 bar oder mehr realisiert werden. Als Pumpen zum Betrieb des Pumpenkreises werden typischerweise Zahnradpumpen oder Kolbenpumpen verwendet, die elektromotorisch angetrieben sind. Auch ein Einsatz von Flügelzellenpumpen ist möglich. Soll der Pumpenkreis mit sehr hohem Druck betrieben werden, wird man hierfür bevorzugt Kolbenpumpen verwenden.

Gemäß einem Ausführungsbeispiel ist an den Ausgang der Drossel eine Fallleitung angeschlossen, durch die die erwärmte Flüssigkeit, beispielsweise das erwärmte Öl bis in den Bereich des Bodens des Flüssigkeitsbehälters gefördert wird. Dieses hat zum Vorteil, dass das aus dem Pumpenkreis austretende Öl bzw. deren kinetische Energie ebenfalls zur Durchmischung der in dem Flüssigkeitsbehälter enthaltenen Flüssigkeit beiträgt bzw. den Umwälzprozess, erzeugt durch den Betrieb des Wärmetauscherkreises, unterstützt. Die Fallleitung kann in einen Verteiler münden, so dass die durch den Pumpenkreis geförderte, erwärmte Flüssigkeit an mehreren Stellen im Bereich des Bodens des Flüssigkeitsbehälters austritt. Hierdurch erfolgt eine raschere Durchmischung der aus der Fallleitung relativ wärmeren erwärmten Flüssigkeit mit der in dem Flüssigkeitsbehälter befindlichen.

Zur weiteren Optimierung der Wärmekraftanlage ist es zweckmäßig, den Flüssigkeitsbehälter und auch den Deckel nach außen hin gegenüber einem Wärmeverlust zu isolieren. Derartige wärmeisolierungstechnische Maßnahmen sind hinlänglich bekannt. Zudem kann es vorteilhaft sein, die Pumpenantriebe, die typischerweise durch Elektromotoren realisiert sein dürften, gegenüber Schall zu kapseln. Die Geräuschentwicklung einer solchen in Betrieb befindlichen Wärmekraftanlage kann dann unter derjenigen eines herkömmlichen Brenners, der bei Heizungssystem eingesetzt ist, liegen.

Die Wärmekraftanlage kann für unterschiedliche Zwecke verwendet werden, je nachdem, welchem Kreislauf der in dem Flüssigkeitsbehälter angeordnete Wärmetauscher zugeordnet ist. So eignet sich diese Wärmekraftanlage zum Einsatz im Rahmen einer sanitären Gebäudeinstallation zum Bereitstellen von Warmwasser, sei es für Heizungszwecke oder zum Gebrauch. Die Wärmekraftanlage kann ebenfalls im Zusammenhang mit einer Kühleinrichtung, beispielsweise im Rahmen einer Gebäudeklimatisierung, bei Großkühlräumen oder Kühltheken eingesetzt werden. In einem solchen Fall wird durch den Wärmetauscher das für diese Zwecke eingesetzte Fluid erwärmt (verdampft) und dadurch in seine gasförmige Phase gebracht, damit dieses an anderer Stelle wiederum in einem Wärmetauscher kondensiert und in diesem Zuge Wärme aus der Umgebung aufnimmt und diese sodann kühlt.

Bei der beschriebenen Wärmekraftanlage können in dem Flüssigkeitsbehälter ein oder auch mehrere Wärmetauscher angeordnet sein. Somit ist es möglich, mit ein und demselben Pumpenkreislauf Fluide unterschiedlicher Installationen, die zu diesem Zweck durch unterschiedliche in dem Flüssigkeitsbehälter befindliche Wärmetauscher geführt werden, zu erwärmen.

Soll eine solche Wärmekraftanlage mit einem größeren Flüssigkeitsbehälter ausgelegt werden, ist es ebenfalls möglich, mehrere Pumpenkreise vorzusehen, über die Kompressionswärme erzeugt werden kann. Jedem Pumpenkreis ist eine eigenständige Pumpe zugeordnet. Die Pumpenkreise können gleichzeitig oder auch unabhängig voneinander betrieben werden. Auch ist es möglich, mit einer dem Pumpenkreis zugehörigen Pumpe mehrere parallel zueinander angeordnete Drosseln mit Öl zu beschicken oder auch in einem Pumpenkreis mehrere hintereinander geschaltete Pumpen anzuordnen.

Nachfolgend ist die Erfindung anhand eines Ausführungsbeispiels unter Bezugnahme auf die beigefügten Figuren beschrieben. Es zeigen:
- **Fig. 1:**: in einer schematisierten Darstellung eine Wärmekraftanlage, ge- zeigt in einem Längsschnitt durch einen der Wärmekraftanlage zugehörige Flüssigkeitsbehälter und
- **Fig. 2:**: eine Wärmekraftanlage in einer schematisierten Darstellung ent- sprechend derjenigen der Figur 1 gemäß einem weiteren Ausfüh- rungsbeispiel.

Eine Wärmekraftanlage 1 umfasst einen Flüssigkeitsbehälter 2. Der Flüssigkeitsbehälter 2 ist oberseitig durch einen Deckel 3 verschlossen. Der Flüssigkeitsbehälter 2 und der Deckel 3 sind bei dem dargestellten Ausführungsbeispiel aus Wärmeisolationsgründen zweischalig aufgebaut. Der Flüssigkeitsbehälter 2 ist mit einer Flüssigkeit gefüllt, die bei dem dargestellten Ausführungsbeispiel ein Hydrauliköl 4 ist. Der Füllstand bzw. der Flüssigkeitsspiegel ist in dieser Figur mit dem Bezugszeichen F gekennzeichnet. Das Öl wird zum Generieren von Kompressionswärme durch einen Pumpenkreis 5 gefördert. Dem Pumpenkreis 5 zugehörig ist eine durch einen Elektromotor 6 angetriebene Hydraulikpumpe 7, die über einen Saugeinlass 8 Öl 4 aus dem Flüssigkeitsbehälter 2 ansaugt und über eine Druckleitung 9 einer im Übrigen nicht näher dargestellten Drossel 10 zuführt. Bei der Drossel 10 handelt es sich um ein Bauteil, in dem das über die Druckleitung 9 geförderte Öl 4 komprimiert und dadurch erwärmt wird. Somit handelt es sich um ein Bauteil zum Reduzieren der freien Strömungsquerschnittsfläche der Druckleitung 9 zum Erzielen der gewünschten Komprimierung und der damit verbundenen Wärmebildung (Kompressionswärme). Bei dem dargestellten Ausführungsbeispiel ist die Drossel 10 bezüglich ihres Durchströmungsquerschnitts einstellbar. An den Ausgang der Drossel 10 ist eine Fallleitung 11 angeschlossen, über die das erwärmte Öl 4 bis in den Bereich des Bodens 12 des Flüssigkeitsbehälters 2 gefördert wird. Die Fallleitung 11 mündet in einen Verteiler 13, über den das erwärmte Öl über eine gewisse Erstreckung des Bodens verteilt in den Flüssigkeitsbehälter 2 eingebracht wird. Bei dem dargestellten Ausführungsbeispiel handelt es sich bei dem Verteiler 13 um ein endseitig verschlossenes Rohrstück, in dessen Oberseite mehrere Ölaustrittsbohrungen 14 eingebracht sind.

In die Druckleitung 9 des dargestellten Ausführungsbeispiels sind ein Ölfilter 15 sowie ein Manometer M als Drucksensor eingeschaltet. Der Ölfilter 15 ist von der Oberseite des Deckels 3 her zugänglich. Durch den Ölfilter 15 soll ein unerwünschtes Verstopfen der Drossel 10 vermieden werden. Das Manometer M dient zum Überwachen des Betriebs des Pumpenkreises 5.

Zum Steuern des Pumpenkreises 5 dient ein Steuergerät 16. Als Sensor ist an das Steuergerät 16 ein Temperaturfühler 17 angeschlossen, der die Temperatur des Öls 4 in dem Flüssigkeitsbehälter 2 erfasst. Der Elektromotor 6 ist über eine Signalleitung 18 an das Steuergerät 16 angeschlossen. Über eine weitere Signalleitung 19 ist die hinsichtlich ihrer durchströmbaren Querschnittsfläche einstellbare Drossel 10 an das Steuergerät 16 angeschlossen. In Abhängigkeit von der erfassten Temperatur und ggf. von weiteren Eingangsgrößen (in der Figur nicht dargestellt, wie beispielsweise ein Druckmesssignal des Manometers M) wird durch das Steuergerät 16 der Elektromotor 6 zum Antreiben der Hydraulikpumpe 7 angesteuert. Die Hydraulikpumpe 7 ist ausgelegt, in der Druckleitung 9 einen Betriebsdruck von 250 bar und mehr aufzubauen, welcher Druck eingangsseitig an der Drossel 10 ansteht. Der Pumpenkreis 5 arbeitet bei dem dargestellten Ausführungsbeispiel mit dem vorgenannten Betriebsdruck. Der Querschnitt der Drossel 10 wird eingestellt, um den Druck und somit die zu generierende Kompressionswärme zu bestimmen. Ist die Wärmekraftanlage 1 nach einer ersten Installation eingestellt, braucht grundsätzlich der Drosselquerschnitt nicht mehr geändert zu werden. Das Manometer 11 kann ebenfalls an das Steuergerät 16 angeschlossen sein. Wird über das Manometer M ein zu hoher Druck innerhalb der Druckleitung 9 detektiert, kann dieses die Folge einer Verstopfung der Drossel 10 sein. Entsprechend kann dann von dem Steuergerät 16 die Drossel 10 zum Erweitern ihres Querschnittes angesteuert werden, um auf diese Weise eine Verschmutzung herauszuspülen. Anschließend wird die Drossel 10 wieder auf ihren zum Generieren der Kompressionswärme vorgesehenen Querschnitt eingestellt. In gleicher Weise kann eine Einstellung und/oder Überwachung eines Sicherheitsventiles vorgenommen werden.

Bei dem in Figur 1 beschriebenen Ausführungsbeispiel ist als Drossel eine solche gewählt worden, dessen freie Querschnittsfläche einstellbar ist. Gleichermaßen lässt sich eine Wärmekraftanlage mit einer Drossel mit konstanter Querschnittsfläche ausbilden.

Dem Pumpenkreis 5 der Wärmekraftanlage 1 ist ferner ein in den Figuren nicht dargestelltes Überdruckventil als Sicherheitsventil zugeordnet. Ein solches Sicherheitsventil kann hinsichtlich des Überdruckschwellwertes einstellbar ausgestaltet sein. Ein solche Einstellbarkeit kann mittels eines ansteuerbaren Aktors erfolgen, der wiederum von dem Steuergerät 16 angesteuert wird. Bei einem Erhöhen des Betriebsdruckes wird dann entsprechend auch der.Überdruckschwellwert des Sicherheitsventils verstellt. Bei dem dargestellten Ausführungsbeispiel ist das Sicherheitsventil nicht einstellbar und Teil der Drossel 10 und öffnet bei dem dargestellten Ausführungsbeispiel bei 280 bar. Angeschlossen an dieses Sicherheitsventil ist eine Bypass-Leitung über die das durch das Überdruckventil strömende Öl 4 in den Flüssigkeitsbehälter 2 zurückgeführt wird.

In den Flüssigkeitsbehälter 2 ist ein Plattenwärmetauscher 20 eingesetzt. Der Wärmetauscher 20 ist vollständig in das in den Flüssigkeitsbehälter 2 befindliche Öl 4 eingetaucht. Der Plattenwärmetauscher 20 ist eingeschaltet einerseits in einen ersten Wärmetauscherkreis 21. Durch diesen ersten Wärmetauscherkreis 21 wird das in dem Flüssigkeitsbehälter 2 befindliche, durch den Pumpenkreis 5 erwärmte Öl gefördert. Der Wärmetauscherkreis 21 umfasst eine Tauchpumpe 22, die durch einen Elektromotor 23 angetrieben ist. An den Ausgang der Tauchpumpe 22, aus der das bei einem Betrieb derselben geförderte Öl austritt, ist eine Druckleitung 24 und diese wiederum an den einen Eingang des Plattenwärmetauschers 20 angeschlossen. Dem Wärmetauscherkreis 21 zugehörig ist ferner ein Auslaufrohr 25, das an den Ausgang dieses dem Wärmetauscherkreis 21 zugehörigen Durchströmungspfades des Wärmetauschers 20 angeschlossen ist. Die Tauchpumpe 22 und die auslaufseitige Öffnung des Auslaufrohres 25 sind bezogen auf die in Figur 1 erkennbare Länge des Flüssigkeitsbehälters 2 mit Abstand zueinander angeordnet, damit bei einem Betrieb des Wärmetauscherkreises 21 sich innerhalb des Flüssigkeitsbehälters eine Umwälzströmung ausbildet.

Der Plattenwärmetauscher 20 ist mit seinem zweiten Durchströmungspfad in einen zweiten Wärmetauscherkreis eingeschaltet. Dieser zweite Wärmetauscherkreis ist bei dem dargestellten Ausführungsbeispiel Teil einer in den Figuren nicht näher dargestellten Heizungsinstallation eines Gebäudes. Der Vorlauf 26, mit dem erwärmtes Wasser den Heizkörpern der Heizeinrichtung zugeführt werden soll, ist an den diesbezüglichen Ausgang des Plattenwärmetauschers 20 angeschlossen. An den Eingang des zweiten Wärmetauscherkreises ist der Rücklauf 27 der Heizeinrichtung angeschlossen. Bei dem Plattenwärmetauscher 20 des dargestellten Ausführungsbeispiels handelt es sich um einen Gegenströmer.

Die Wärmekraftanlage 1 arbeitet wie folgt:
In einem ersten Aufwärmschritt wird die Hydraulikpumpe 7 des Pumpenkreises 5 betrieben und zwar so lange, bis das Öl 4 in dem Flüssigkeitsbehälter 2 eine in Abhängigkeit von der benötigten Wärme voreingestellte Temperatur erreicht hat. Diese kann je nach Einsatzzweck der Wärmekraftanlage zwischen beispielsweise 60°C und 110°C liegen. Aufgrund der Wärmeisolierung des Flüssigkeitsbehälters 2 vermag die auf diese Weise bereitgestellte Wärme über einen langen Zeitraum in dem Flüssigkeitsbehälter 2 zu verbleiben, wenn die Wärme nicht über den Wärmetauscher 20 abgezogen wird. Bei dem dargestellten Ausführungsbeispiel befinden sich in dem Flüssigkeitsbehälter 2 etwa 60 Liter Öl, so dass durch diese Menge ein nicht unerheblicher Wärmespeicher bereitgestellt ist. In Abhängigkeit von der über den Wärmetauscher 20 dem in dem Flüssigkeitsbehälter 2 enthaltenen Öl 4 entnommenen Wärme sinkt die Temperatur des Öls 4 in dem Flüssigkeitsbehälter 2. Das Steuergerät 16 ist bei dem dargestellten Ausführungsbeispiel dergestalt programmiert, dass ein Absinken der Temperatur des Öls 4 in dem Flüssigkeitsbehälter 2 unter einen bestimmten unteren Schwellwert toleriert wird, bevor die Hydraulikpumpe 7 zum Betreiben des Pumpenkreises 5 zum Generieren neuer Kompressionswärme eingeschaltet wird. Erreicht das in dem Flüssigkeitsbehälter 2 befindliche Öl 4 die am Steuergerät 16 voreingestellte Temperatur wird die Hydraulikpumpe 7 bzw. der die Hydraulikpumpe 7 treibende Elektromotor 6 abgeschaltet. Der Pumpenkreis 5 wird somit in Abhängigkeit von der entnommenen Wärme betrieben. Da bei einem Betrieb des Pumpenkreises 5 das Öl 4 in dem Flüssigkeitsbehälter 2 rascher erwärmt wird als dieses über den Plattenwärmetauscher 20 abgezogen werden kann, wird der Pumpenkreis 5 diskontinuierlich betrieben.

Bei einem Betrieb der Wärmekraftanlage 1 erfolgt die Steuerung des Pumpenkreises 5 unabhängig von der Steuerung des ersten Wärmetauscherkreises 21, mit dem das durch den Pumpenkreis 5 erwärmte Öl 4 durch den Wärmetauscher 20 gefördert wird. Da bei dem dargestellten Ausführungsbeispiel der Wärmetauscher 20 unmittelbar in den Vor- und Rücklauf 26, 27 einer Gebäudeheizung eingeschaltet ist, wird der erste Wärmetauscherkreis 21 kontinuierlich betrieben. Folglich treibt bei einem Heizbetrieb der Elektromotor 23 die Tauchpumpe 22 ununterbrochen an.

Durch die Anordnung des Wärmetauschers 20 in der in Figur 1 gezeigten Anordnung innerhalb des Behälters 2 und die Ausbildung und Anordnung der Tauchpumpe 22 sowie des Auslaufrohrs 25 bildet sich innerhalb des Flüssigkeitsbehälters 2 in dem darin befindlichen Öl 4 eine Umwälzströmung aus, wie diese schematisiert durch die Blockpfeile in Figur 1 dargestellt ist. Damit wird das in dem Flüssigkeitsbehälter 2 befindliche Öl kontinuierlich durchmischt mit dem Ergebnis, dass durch den Wärmeentzug über den Wärmetauscher 20 die Wärme dem in dem Flüssigkeitsbehälter 2 befindlichen Öl 4 nicht nur lokal sondern aus der gesamten in dem Flüssigkeitsbehälter 2 befindlichen Ölmenge entnommen wird. Das Vorsehen der innerhalb des Öls 4 in dem Flüssigkeitsbehälter 2 befindlichen Einbauten unterstützen den Mischungsvorgang, da sich an diesen Turbulenzen einstellen und hierdurch das Ausbilden einer lediglich laminaren Umwälzströmung vermieden ist. Gleichwohl ist vorgesehen, dass der erste Wärmetauscherkreis 21 mit einem solchen Fördervolumen arbeitet, dass sich auch aus diesem Grunde eine lediglich laminare Umwälzströmung nicht einstellen wird. Die in dem Öl 4 gespeicherte Wärme ist daher insgesamt nutzbar. Infolge dieser Durchmischung vermischt sich das aus dem Auslaufrohr 25 austretende relativ kühlere Öl rasch mit dem umgebenden wärmeren Öl. Gleiches gilt bei einem gleichzeitigen Betrieb des Pumpenkreises 5, wenn Öl 4 mit einer höheren Temperatur in die Umwälzströmung durch die Fallleitung 11 eingebracht wird. Zum Unterstützen des Verteilungsprozesses der generierten Kompressionswärme dient der an die Fallleitung 11 angeschlossene Verteiler 13. Sollte es für erforderlich angesehen werden, können innerhalb des Flüssigkeitsbehälters 2 ebenfalls andere strömungsleitende bzw. strömungslenkende Strukturen angeordnet sein. Die durch den Elektromotor 23 angetriebene Tauchpumpe 22 arbeitet mit einem Durchsatz von etwa 20 bis 30 Litern pro Minute je nach Einstellung. Somit erfolgt bei dem in den Figuren dargestellten Ausführungsbeispiel einer Wärmekraftanlage 1 ein Umwälzen des in dem Flüssigkeitsbehälter 2 enthaltenen Öls (60 I) innerhalb von 2-3 Minuten. Mit welchem Durchsatz die Tauchpumpe betrieben wird, wird ein Fachmann anhand der weiteren Parameter der Wärmekraftanlage und der benötigten Wärme einstellen. Als wesentliche Parameter zum Bestimmen des Durchsatzes des durch die Tauchpumpe geförderten Wärmetauscherkreises dürfte die in dem Flüssigkeitsbehälter enthaltene Ölmenge und der vorgesehene Wärmeaustrag über den Wärmetauscher sein.

Der Flüssigkeitsbehälter 2 ist quasi vollständig mit Öl 4 befüllt. Der Deckel 3 verfügt über eine Entlüftungsöffnung E. Vorhandenes Wasser, beispielsweise Kondenswasser kann ohne weiteres aus der Entlüftungsöffnung 23 heraus verdampfen. Mit Ausnahme des Plattenwärmetauschers 20 sind sämtliche Aggregate an dem Deckel 3 angeordnet. Durch Entfernen des Deckels 3 erhält man daher Zugang zu sämtlichen Aggregaten. - - Zur erleichterten Abnahme des Deckels 3 mit den daran befindlichen Aggregaten ist die die Tauchpumpe 22 mit dem Plattenwärmetauscher 20 verbindende Druckleitung 24 flexibel oder weist einen flexiblen Abschnitt auf.

In einer Weiterbildung der vorbeschriebenen Wärmekraftanlage ist vorgesehen, in den Flüssigkeitsbehälter 2 mehrere Wärmetauscher, vorzugsweise in einer parallelen Anordnung zueinander einzubringen, die derselben oder auch unterschiedlichen Installationen zugehörig sind. Auf diese Weise kann mit einer _einzigen Wärmekraftanlage Wärme beispielsweise nicht nur für eine Heizung, sondern auch Warmwasser für den Gebrauch und/oder eine Klimatisierungsanlage betrieben werden.

Die Pumpe kann mit dem Ventilaggregat bzw. einer Drossel eine bauliche Einheit ausbilden. Diese kann auch seitlich bezüglich des Flüssigkeitsbehälters angeordnet sein. Bildet das Ventilaggregat oder die Drossel mit der Pumpe eine bauliche Einheit, kann es zweckmäßig sein, diesen Block flüssigkeitsbedeckt innerhalb des Flüssigkeitsbehälters anzuordnen. Dieses hat zum Vorteil, dass Wärmeverluste auf ein Minimum reduziert sind. Des Weiteren hat das Anordnen des Druckteils innerhalb der Flüssigkeit sicherheitstechnische Vorteile.

Figur 2 zeigt eine weitere Wärmekraftanlage 1', die prinzipiell aufgebaut ist wie die Wärmekraftanlage 1 der Figur 1. Gleiche Bauelemente sind daher mit gleichen Bezugszeichen, ergänzt um ein "Apostroph" gekennzeichnet. Im Unterschied zu der Wärmekraftanlage 1 sind in die Druckleitung 9' im Anschluss an die Pumpe 7' ein Sicherheitsventil 28, ein Rückschlagventil 29 sowie ein Drucksensor, beispielsweise als Manometer 30 ausgebildet, eingeschaltet. Die gesamte Druckleitung 9' mit den darin befindlichen Aggregaten 28, 29, 30 einschließlich der Drossel 10' sind ölbedeckt. Von Vorteil sind nicht nur die vorbeschriebenen sicherheitsrelevanten Aspekte einer solchen Anordnung, sondern auch, dass bei einem Betrieb des Pumpenkreises 5' innerhalb der Leitung 9' bzw. der Aggregate 7', 28, 29, 10' entstehende Wärme zusätzlich dem in dem Flüssigkeitsbehälter 2' befindlichen Öl 4' zugeführt wird. Bei der Wärmekraftanlage 1' der Figur 2 ist auslaufseitig an die Drossel 10' ein Auslaufrohr 31 angeschlossen, welches in Richtung der sich bei einem Betrieb des ersten Wärmetauschkreises 21' einstellenden Umwälzströmung gerichtet ist. Der Aufbau der Umwälzströmung zum Erzielen der gewünschten Öldurchmischung kann somit bei einem Betrieb des Pumpenkreises 5 unterstützt werden.

Mit dem Manometer 30 als Drucksensor kann ein ordnungsgemäßer Betrieb der Drossel 10' überwacht werden. Ist die Pumpe außer Betrieb, müsste die dem Rückschlagventil 29 nachgeschaltete Förderstrecke der Druckleitung 9' drucklos werden, mithin müsste ein erkennbarer Druckabfall feststellbar sein. Erfolgt dieses nicht, lässt dieses auf einen Drosseldefekt schließen. Ist eine solche Überwachung gewünscht, ist das Manometer 30 an das Steuergerät 16' angeschlossen.

In einer in den Figuren nicht dargestellten Ausgestaltung einer Wärmekraftanlage mündet das der Drossel nachgeschaltete Auslaufrohr unmittelbar in die Druckleitung des durch die Tauchpumpe geförderten Wärmetauscherkreises.

### Bezugszeichen liste

- 1, 1': Wärmekraftanlage
- 2, 2': Flüssigkeitsbehälter
- 3: Deckel
- 4, 4': Hydrauliköl
- 5, 5': Pumpenkreis
- 6: Elektromotor
- 7, 7': Hydraulikpumpe
- 8: Saugeinlass
- 9, 9': Druckleitung
- 10, 10': Drossel
- 11: Fallleitung
- 12: Boden
- 13: Verteiler
- 14: Ölaustrittsbohrung
- 15: Ölfilter
- 16, 16': Steuergerät
- 17: Temperaturfühler
- 18: Signalleitung
- 19: Signalleitung
- 20, 20': Plattenwärmetauscher
- 21, 21': erster Wärmetauscherkreis
- 22, 22': Tauchpumpe
- 23: Elektromotor
- 24, 24': Druckleitung
- 25, 25': Auslaufrohr
- 26: Vorlauf
- 27: Rücklauf
- 28: Sicherheitsventil
- 29: Rückschlagventil
- 30: Drucksensor, Manometer
- 31: Auslaufrohr
- E: Entlüftungsöffnung
- F: Flüssigkeitsspiegel
- M: Manometer/Drucksensor

## Patentansprüche

1. Wärmekraftanlage mit einer Einrichtung zum Erzeugen von Kompressionswärme, umfassend einen Pumpenkreis (5, 5') mit einer Pumpe (7, 7') zum Fördern einer Flüssigkeit, insbesondere von Öl (4) durch eine Drossel (10, 10'), und mit einem Wärmetauscher (20, 20') zum Übertragen von Wärme aus der erwärmten Flüssigkeit auf ein zu erwärmendes, durch den Wärmetauscher (20, 20') gefördertes Fluid, wobei die Anlage (1, 1') einen Flüssigkeitsbehälter (2, 2') umfasst und der Pumpenkreis (5, 5') als offener Kreislauf ausgebildet ist, indem die durch die Drossel (10, 10') zu pumpende Flüssigkeit aus dem Flüssigkeitsbehälter (2, 2') abgezogen und die durch die Drossel (10, 10') geförderte erwärmte Flüssigkeit in den Flüssigkeitsbehälter (2, 2') zurückgeführt wird, **dadurch gekennzeichnet, dass** sich der Wärmetauscher (20, 20') unter Flüssigkeitsbedeckung in dem Flüssigkeitsbehälter (2, 2') befindet und in einen als offener Kreislauf ausgebildeten Wärmetauscherkreis (21, 21') mit einer Pumpe (22, 22') zum Fördern von durch den Pumpenkreis (5, 5') erwärmter Flüssigkeit (4, 4') durch den Wärmetauscher (20, 20') eingeschaltet ist, wobei die im Flüssigkeitsbehälter befindliche Ansaugöffnung und die auslaufseitige Öffnung des Wärmetauscherkreises (21, 21') angeordnet sind, damit durch den Betrieb der Pumpe (22, 22') des Wärmetauscherkreises (21, 21') die in dem Flüssigkeitsbehälter (2, 2') befindliche Flüssigkeit (4, 4') durchmischt wird.

2. Wärmekraftanlage nach Anspruch 1, **dadurch gekennzeichnet, dass** die Ansaugöffnung und die auslaufseitige Öffnung des Wärmetauscherkreises (20, 20') bezogen auf die Länge bzw. den Durchmesser des Flüssigkeitsbehälters (2, 2') im Bereich gegenüberliegender Wände bzw. Wandabschnitten angeordnet sind.

3. Wärmekraftanlage nach Anspruch 1 oder 2, **dadurch gekennzeichnet, dass** die Pumpe (7, 7') des Pumpenkreises (5, 5') und die Pumpe (22, 22') des Wärmetauscherkreises (21, 21') unabhängig voneinander ansteuerbar sind.

4. Wärmekraftanlage nach einem der Ansprüche 1 bis 3, **dadurch gekennzeichnet, dass** der Wärmetauscher ein Plattenwärmetauscher (20, 20') ist.

5. Wärmekraftanlage nach einem der Ansprüche 1 bis 4, **dadurch gekennzeichnet, dass** an die Drossel (10) ausgangsseitig eine Fallleitung (11) angeschlossen ist, die im Bereich des Bodens (12) des Flüssigkeitsbehälters (2) in diesen mündet.

6. Wärmekraftanlage nach Anspruch 5, **dadurch gekennzeichnet, dass** die Fallleitung (11) in einen Verteiler (13) mündet, aus dem die erwärmte Flüssigkeit über eine gewisse flächige Erstreckung aus und in den Flüssigkeitsbehälter (2) eintritt.

7. Wärmekraftanlage nach Anspruch 6, **dadurch gekennzeichnet, dass** der Verteiler (13) ein endseitig verschlossenes Rohrstück mit mehreren oberseitig in dieses eingebrachten Austrittsbohrungen (14) ist.

8. Wärmekraftanlage nach einem der Ansprüche 1 bis 7, **dadurch gekennzeichnet, dass** zum Fördern der Flüssigkeit (4, 4') eine Hydraulikpumpe (7, 7'), etwa eine Kolbenpumpe, Zahnradpumpe oder Flügelzellenpumpe eingesetzt ist.

9. Wärmekraftanlage nach einem der Ansprüche 1 bis 8, **dadurch gekennzeichnet, dass** die Drossel (10, 10'), durch die die Flüssigkeit des Pumpenkreises (5, 5') gefördert wird, bezüglich ihrer Öffnungsweite einstellbar ist.

10. Wärmekraftanlage nach einem der Ansprüche 1 bis 9, **dadurch gekennzeichnet, dass** in eine sich zwischen der Pumpe (7) des Pumpenkreises (5) und der Drossel (10) erstreckende Druckleitung (9) ein Filter (15) angeordnet ist.

11. Wärmekraftanlage nach einem der Ansprüche 1 bis 10, **dadurch gekennzeichnet, dass** in eine sich zwischen der Pumpe (7') des Pumpenkreises (5') und der Drossel (10') erstreckende Druckleitung in Förderrichtung des Öls (4) ein Sicherheitsventil (28), ein Rückschlagventil (29) und eine Druckmesseinrichtung (30) angeordnet sind.

12. Wärmekraftanlage nach Anspruch 10 oder 11, **dadurch gekennzeichnet, dass** sich die Pumpe (7') des Pumpenkreises (5'), die Druckleitung (9') einschließlich der darin gegebenenfalls eingesetzten Aggregate (28, 29, 30) sowie die Drossel (10') unter Flüssigkeitsbedeckung in dem Flüssigkeitsbehälter angeordnet sind.

13. Wärmekraftanlage nach einem der Ansprüche 1 bis 12, **dadurch gekennzeichnet, dass** der Anlage (1, 1') ein Steuergerät (16, 16') zum Steuern der Pumpe (7, 7') des Pumpenkreises (5, 5') in Abhängigkeit von der Temperatur der in dem Flüssigkeitsbehälter (2, 2') befindlichen Flüssigkeit (4, 4') zugeordnet ist.

14. Wärmekraftanlage nach einem der Ansprüche 1 bis 13, **dadurch gekennzeichnet, dass** die Pumpe (7, 7') des Pumpenkreises (5, 5') und die Pumpe (22, 22') des Wärmetauscherkreises (21, 21') elektromotorisch betrieben sind.

15. Verfahren zum Erzeugen von Kompressionswärme mit einer durch eine Drossel (10, 10') in einen Flüssigkeitsbehälter (2, 2') gepumpten Flüssigkeit und zum Übertragen der erzeugten Kompressionswärme auf ein zu erwärmendes Fluid, **dadurch gekennzeichnet, dass** zum Übertragen von Wärme aus der durch Kompression erwärmten Flüssigkeit auf das zu erwärmende Fluid ein erster Wärmetauscherkreis (21, 21'), der als offener Wärmetauscherkreis konzipiert ist, zum Fördern der erwärmten Flüssigkeit (4, 4') sowie ein zweiter Wärmetauscherkreis zum Fördern des zu erwärmenden Fluids betrieben werden, welche beiden Wärmetauscherkreise zum Übertragen von Wärme aus der Flüssigkeit des ersten Wärmetauscherkreises (21, 21') auf das Fluid des zweiten Wärmetauscherkreises durch einen Wärmetauscher (20, 20') gefördert werden und die Förderung des ersten Wärmetauscherkreis (21, 21') dergestalt erfolgt, dass durch den Vorgang des Ansaugens von Flüssigkeit aus dem Flüssigkeitsbehäter (2, 2') und Zurückgeben derselben in den Flüssigkeitsbehälter (2, 2') beim Betrieb dieses Wärmetauscherkreises (21, 21') die durch die Kompressionswärme erwärmte Flüssigkeit durchmischt wird.

16. Verfahren nach Anspruch 15, **dadurch gekennzeichnet, dass** das Durchmischen der durch die Kompressionswärme erwärmten Flüssigkeit im Wege eines durch Betrieb den Betrieb des ersten Wärmetauscherkreises generierten Umwälzprozesses erfolgt.

17. Verfahren nach Anspruch 15 oder 16, **dadurch gekennzeichnet, dass** die sich im Zuge der Durchmischung einstellende Umwälzströmung als turbulente Strömung ausgebildet wird.

## Claims

1. Thermal power plant having a device for generating compression heat, said thermal power plant comprising a pump circuit (5, 5') with a pump (7, 7') for conveying a liquid, in particular oil (4) through a throttle (10, 10'), and with a heat exchanger (20, 20') for transferring heat from the heated liquid to a fluid to be heated and conveyed through the heat exchanger (20, 20'), wherein the plant (1, 1') comprises a liquid container (2, 2') and the pump circuit (5, 5') is realized as an open circuit by the liquid to be pumped through the throttle (10, 10') being removed from the liquid container (2, 2') and the heated liquid conveyed through the throttle (10, 10') being returned into the liquid container (2, 2'), **characterized in that** the heat exchanger (20, 20') is situated in the liquid container (2, 2') covered by liquid and is switched into a heat exchanger circuit (21, 21'), realized as an open circuit, by way of a pump (22, 22') to convey liquid (4, 4') heated by the pump circuit (5, 5') through the heat exchanger (20, 20'), wherein the intake opening situated in the liquid container and the outlet-side opening of the heat exchanger (21, 21') are located so that the liquid (4, 4') situated in the liquid container (2, 2') is mixed thoroughly by the operation of the pump (22, 22') of the heat exchanger circuit (21, 21').

2. Thermal power plant according to Claim 1, **characterized in that** the intake opening and the outlet-side opening in the heat exchanger circuit (20, 20') are located in the region of oppositely situated walls or wall sections with reference to the length or the diameter of the liquid container (2, 2').

3. Thermal power plant according to Claim 1 or 2, **characterized in that** the pump (7, 7') of the pump circuit (5, 5') and the pump (22, 22') of the heat exchanger circuit (21, 21') are actuatable independently of one another.

4. Thermal power plant according to one of Claims 1 to 3, **characterized in that** the heat exchanger is a plate heat exchanger (20, 20').

5. Thermal power plant according to one of Claims 1 to 4, **characterized in that** a fall pipe (11) is connected to the throttle (10) on the outlet side, said fall pipe opening out into the liquid container (2) in the region of the bottom (12) of said liquid container.

6. Thermal power plant according to Claim 5, **characterized in that** the fall pipe (11) opens out into a distributor (13) from which the heated liquid emerges along a certain planar extension and enters the liquid container (2).

7. Thermal power plant according to Claim 6, **characterized in that** the distributor (13) is a pipe section that is closed at the end and has a plurality of outlet bores (14) introduced into said pipe section at the top.

8. Thermal power plant according to one of Claims 1 to 7, **characterized in that** a hydraulic pump (7, 7'), for instance a piston pump, gear pump or sliding vane pump is used to convey the liquid (4, 4').

9. Thermal power plant according to one of Claims 1 to 8, **characterized in that** the throttle (10, 10') through which the liquid of the pump circuit (5, 5') is conveyed, is adjustable with regard to its opening width.

10. Thermal power plant according to one of Claims 1 to 9, **characterized in that** a filter (15) is located in a pressure line (9) extending between the pump (7) of the pump circuit (5) and the throttle (10).

11. Thermal power plant according to one of Claims 1 to 10, **characterized in that** a safety relief valve (28), a non-return valve (29) and a pressure measuring device (30) are located in a pressure line extending between the pump (7') of the pump circuit (5') and the throttle (10') in the conveying direction of the oil (4).

12. Thermal power plant according to Claim 10 or 11, **characterized in that** the pump (7') of the pump circuit (5'), the pressure line (9') including the units (28, 29, 30) inserted therein, where applicable, as well as the throttle (10') are located in the liquid container covered by liquid.

13. Thermal power plant according to one of Claims 1 to 12, **characterized in that** the plant (1, 1') has associated therewith a control device (16, 16') for controlling the pump (7, 7') of the pump circuit (5, 5') as a function of the temperature of the liquid (4, 4') situated in the liquid container (2, 2').

14. Thermal power plant according to one of Claims 1 to 13, **characterized in that** the pump (7, 7') of the pump circuit (5, 5') and the pump (22, 22') of the heat exchanger circuit (21, 21') are driven in an electromotive manner.

15. Method for generating compression heat by way of a liquid pumped through a throttle (10, 10') into a liquid container (2, 2') and for transferring the generated compression heat to a fluid to be heated, **characterized in that** for transferring heat from the liquid heated by compression to the fluid to be heated, a first heat exchanger circuit (21, 21'), which is designed as an open heat exchanger circuit, is operated for conveying the heated liquid (4, 4') and a second heat exchanger circuit is operated for conveying the fluid to be heated, both of which heat exchanger circuits are charged for transferring heat from the liquid of the first heat exchanger circuit (21, 21') to the fluid of the second heat exchanger circuit through a heat exchanger (20, 20') and the charging of the first heat exchanger circuit (21, 21') is effected in such a manner that by means of the operation of taking-in liquid from the liquid container (2, 2') and returning the same into the liquid container (2, 2'), the liquid heated by the compression heat is thoroughly mixed during the operation of said heat exchanger circuit (21, 21').

16. Method according to Claim 15, **characterized in that** the thorough mixing of the liquid heated by the compression heat is effected during the course of a circulating process generated by the operation of the first heat exchanger circuit.

17. Method according to Claim 15 or 16, **characterized in that** the circulating flow achieved within the course of the thorough-mixing is realized as a turbulent flow.

## Revendications

1. Centrale thermique avec un équipement destiné à produire de la chaleur par compression constitué d'un circuit de pompage (5, 5') comprenant une pompe (7, 7') destinée à transporter un liquide, notamment de l'huile (4) à travers un clapet d'étranglement (10, 10'), et comprenant un échangeur de chaleur (20, 20') destiné à transférer la chaleur provenant du liquide réchauffé vers un fluide à réchauffer transporté par l'échangeur de chaleur (20, 20'), l'installation (1, 1') comportant un réservoir à liquide (2, 2') et le circuit de pompage (5, 5') étant conformé en circuit ouvert, par le fait que le liquide à pomper à travers le clapet d'étranglement (10, 10') est soutiré du réservoir à liquide (2, 2') et que le liquide réchauffé traversant le clapet d'étranglement (10, 10') est ramené dans le réservoir à liquide (2, 2'), **caractérisée en ce que** l'échangeur de chaleur (20, 20') se trouve recouvert de liquide dans le réservoir à liquide (2, 2') et est intégré dans un circuit d'échange thermique (21, 21') conformé en tant que circuit ouvert comportant une pompe (22, 22') destinée à transporter à travers l'échangeur de chaleur (20, 20'), le liquide (4, 4') réchauffé par le circuit de pompage (5, 5'), l'ouverture d'aspiration située dans le réservoir à liquide et l'ouverture côté sortie du circuit d'échange thermique (21, 21') étant disposées de telle sorte que le liquide (4, 4') se trouvant dans le réservoir à liquide (2, 2') soit mélangé du fait du fonctionnement de la pompe (22, 22') du circuit d'échange thermique (21, 21').

2. Centrale thermique selon la revendication 1 **caractérisée en ce que** l'ouverture d'aspiration et l'ouverture côté sortie du circuit d'échange thermique (20, 20') sont disposées par rapport à la longueur ou au diamètre du réservoir à liquide (2, 2') à proximité des murs ou tronçons de mur situés à l'opposé.

3. Centrale thermique selon la revendication 1 ou 2 **caractérisée en ce que** la pompe (7, 7') du circuit de pompage (5, 5') et la pompe (22, 22') du circuit d'échange thermique (21, 21') peuvent être commandées indépendamment l'une de l'autre.

4. Centrale thermique selon l'une des revendications 1 à 3 **caractérisée en ce que** l'échangeur de chaleur est un échangeur à plaques (20, 20').

5. Centrale thermique selon l'une des revendications 1 à 4 **caractérisée en ce qu'**un tuyau de descente (11) est raccordé côté sortie au clapet d'étranglement (10), qui débouche au niveau du fond (12) du réservoir à liquide (2) dans ce dernier.

6. Centrale thermique selon la revendication 5 **caractérisée en ce que** le tuyau de descente (11) débouche dans un distributeur (13) par lequel le liquide réchauffé pénètre dans le réservoir à liquide (2) en sortant d'une pièce longitudinale plus ou moins plane.

7. Centrale thermique selon la revendication 6 **caractérisée en ce que** le distributeur (13) est un tronçon de tuyau fermé aux extrémités comportant plusieurs perçages de sortie (14) réalisés sur sa face supérieure.

8. Centrale thermique selon l'une des revendications 1 à 7 **caractérisée en ce qu'**une pompe hydraulique (7, 7'), par exemple une pompe à piston, une pompe à engrenages ou une pompe à palettes, est utilisée pour transporter le liquide (4, 4').

9. Centrale thermique selon l'une des revendications 1 à 8 **caractérisée en ce que** le clapet d'étranglement (10, 10') par lequel est transporté le liquide du circuit de pompage (5, 5') est réglable en ce qui concerne sa largeur d'ouverture.

10. Centrale thermique selon l'une des revendications 1 à 9 **caractérisée en ce qu'**un filtre (15) est intégré à une conduite sous pression (9) s'étendant entre la pompe (7) du circuit de pompage (5) et le clapet d'étranglement (10).

11. Centrale thermique selon l'une des revendications 1 à 10 **caractérisée en ce qu'**un clapet de sécurité (28), un clapet anti-retour (29) et un équipement de mesure de la pression (30) sont intégrés dans le sens du transport de l'huile (4) dans la conduite sous pression qui s'étend entre la pompe (7') du circuit de pompage (5') et le clapet d'étranglement (10').

12. Centrale thermique selon la revendication 10 ou 11 **caractérisée en ce que** la pompe (7') du circuit de pompage (5'), la conduite sous pression (9') y compris les groupes (28, 29, 30) qui y sont intégrés ainsi que le clapet d'étranglement (10') sont disposés dans le réservoir à liquide en étant recouverts de liquide.

13. Centrale thermique selon l'une des revendications 1 à 12 **caractérisée en ce que** l'installation (1, 1') est munie d'un appareil de commande (16, 16') destiné à commander la pompe (7, 7') du circuit de pompage (5, 5') en fonction de la température du liquide (4, 4') se trouvant dans le réservoir à liquide (2, 2').

14. Centrale thermique selon l'une des revendications 1 à 13 **caractérisée en ce que** la pompe (7, 7') du circuit de pompage (5, 5') et la pompe (22, 22') du circuit d'échange thermique (21, 21') sont entrainées par un moteur électrique.

15. Procédé pour produire de la chaleur par compression au moyen d'un liquide pompé à travers un clapet d'étranglement (10, 10') dans un réservoir à liquide (2, 2') et pour transférer la chaleur produite par compression sur un fluide à réchauffer **caractérisé en ce qu'**on exploite pour transférer !a chaleur provenant du liquide réchauffé par compression sur le fluide à réchauffer, un premier circuit d'échange thermique (21, 21') lequel est conçu en tant que circuit d'échange thermique ouvert, destiné à transporter le liquide réchauffé (4, 4') ainsi qu'un second circuit d'échange thermique pour transporter le fluide à réchauffer, lesquels deux circuits d'échange thermique destinés à transférer de la chaleur depuis le liquide du premier circuit d'échange thermique (21, 21') sur le fluide du second circuit d'échange thermique fonctionnent au moyen d'un échangeur de chaleur (20, 20') et la circulation dans le premier circuit d'échange thermique (21, 21') étant réalisée de telle sorte que le liquide réchauffé par la chaleur par compression est mélangé lors du fonctionnement de ce circuit d'échange thermique (21, 21'), grâce au processus d'aspiration du liquide dans le réservoir à liquide (2, 2') et à son retour dans le réservoir à liquide (2, 2').

16. Procédé selon la revendication 15 **caractérisé en ce que** le mélange du liquide réchauffé grâce à la chaleur par compression s'effectue dans le cadre d'un processus de circulation généré par le fonctionnement du premier circuit d'échange thermique.

17. Procédé selon la revendication 15 ou 16 **caractérisé en ce que** la circulation s'instaurant dans le cadre du mélange est conformée en tant que flux turbulent.
